# EUROPÄISCHE PATENTSCHRIFT

(11) **EP 0 394 654 B1**
(45) Veröffentlichungstag und Bekanntmachung des Hinweises auf die Patenterteilung: **03.02.1993**
(21) Anmeldenummer: 90104705.0
(22) Anmeldetag: 13.03.1990
(51) Int. Cl.: G04G 15/00, G04G 5/00

(54) **Schaltuhr**
Time switch
Commutateur horaire

(30) Priorität: 22.03.1989 DE 8903636 U
(43) Veröffentlichungstag der Anmeldung: 31.10.1990
(73) Patentinhaber: DIEHL GMBH & CO., 90478 Nürnberg (DE)
(72) Erfinder: Schott, Bernard, F-67700 Saverne (FR)

(56) Entgegenhaltungen:
- EP-A- 0 021 062
- EP-A- 0 180 155
- US-A- 4 472 789
- PATENT ABSTRACTS OF JAPAN, Band 009, Nr. 304 (P-409), 30. November 1985; & JP-A-60 138 487 (TOSHIBA K.K.) 23-07-1985
- PATENT ABSTRACTS OF JAPAN, Band 009, Nr. 186 (P-377), 2. August 1985; & JP-A-60 056 287 (MITSUBISHI DENKI K.K.) 01-04-1985

## Beschreibung

Die Erfindung betrifft eine Schaltuhr gemäß dem Oberbegriff des Anspruches 1.

Eine derartige Schaltuhr ist als elektronischer Zeitschalter aus den Patent Abstracts of Japan, Band 009, Nr. 186 (P-377) JP-A 60 056 287 bekannt. Die Schaltung, die ein nicht-flüchtiges RAM für ihr Betriebsprogramm enthält, weist für den Ausfall der Betriebsversorgung eine Reservespannungsquelle auf. Wenn auch diese ausfällt, dann muß bei erneuter Betriebsbereitschaft das Betriebsprogramm, um wieder funktionsbereit zu sein, auf den aktuell gegebenen Zeitpunkt gesetzt werden; wobei aus der zitierten Publikation aber nicht hervorgeht, wie die Zeitreferenz gewonnen und die Zeitkorrektur vollzogen wird.

Aus der EP-A 0 180 155 ist eine in der Fachwelt als autonome Funkuhr geläufige Konsumuhr bekannt, bei der die Zeitanzeige an sich aus einer internen zeithaltenden Schaltung (etwa einem Quarzoszillator) betrieben wird, jedoch mit der Besonderheit, daß von Zeit zu Zeit ein Empfänger eingeschaltet wird, der auf einen Langwellensender abgestimmt ist, über den eine codierte absolute Zeitinformation übermittelt wird. Die demodulierte Zeitinformation wird mit der momentan angezeigten Zeit verglichen und im Falle von Abweichungen letztere korrigiert. Die Besonderheit bei der dort beschriebenen Funkuhr liegt darin, zu Betriebsbeginn noch nicht die Zeitanzeige starten zu lassen, sondern einen der Zeiger zunächst im Takt der empfangenen Zeittelegramm-Impulse vorzuschalten, um dadurch anzuzeigen, ob aktuell ein ungestörter oder aber ein gestörter Empfang gegeben ist.

Nicht um eine Funkuhr im vorliegenden Sinne handelt es sich dagegen bei einer funkgesteuerten Verkehrssignalanlage nach der EP-A 0 021 062, bei der aufeinanderfolgend empfangene Zeitinformationen für die Phasenumschaltung anhand eines Erwartungswertes kontrolliert werden, um Fehlsteuerungen zu vermeiden. Die dortige Lichtsignalsteuerung beruht also auf ständigem Funkkontakt zur Zeitgeber-Zentrale für den Abruf der Steuerungsinformationen aus einem programmierbaren Lesespeicher.

Eine Schaltuhr im vorliegenden Sinne dagegen dient dem zeitabhängig einstellbaren Einschalten und Ausschalten von an ihre verschiedenen Schaltkanäle angeschlossenen Verbrauchern. Eine solche Schaltuhr ist regelmäßig mit einer sogenannten Gangreserve zur Überbrückung vorübergehender Ausfälle des Speisenetzes ausgestattet. Damit wird bewirkt, daß die Schaltuhr auch während eines Netz-Ausfalles zeitrichtig weiterarbeitet und somit bei Wieder-Verfügbarkeit des Netzes der normale Netzbetrieb wieder fortgesetzt werden kann, ohne dafür die Schaltuhr dann auf den tatsächlich gegebenen, aktuellen Zeitpunkt nachstellen zu müssen. Die Gangreserve besteht in einer Primär- oder Sekundär-Batterie und einer spannungsgesteuerten Umschalteinrichtung, über die der normalerweise aus dem Netz erfolgende Antrieb der Schalt-Zeituhr dann auf Batteriespeisung umgeschaltet wird, wenn die Netzspannung einen betriebserforderlichen Mindestwert unterschreitet, insbesondere also wenn das Netz aufgrund von netzseitigen Betriebsstörungen ganz ausfällt.

Eine solche zur Gangreserve batteriegepufferte, an sich aber aus dem Netz betriebene Schaltuhr ist etwa aus FUNKSCHAU Heft 2/1982 (Seite 112 links unten) bekannt. Durch die Betriebspufferung der eingebauten Gangreserve wird sichergestellt, daß bei Netz-Ausfall der eigentliche Schaltmechanismus dennoch zeithaltend weiterbetrieben wird und somit bei Wieder-Vorhandensein des Netzes die Laststeuerung dann auch wieder zu den vorgegebenen Zeitpunkten über die Schaltuhr erfolgt.

Nachteilig bei der Ausstattung einer Schaltuhr mit einer solchen Gangreserve ist jedoch einerseits, daß in der Regel zwei Antriebsmechanismen erforderlich sind, um den zeitabhängigen Betrieb der Schaltuhr wahlweise aus einem Netz und aus einer Batterie (mit demgegenüber regelmäßig niedrigerer Spannung) zu ermöglichen, oder aber recht aufwendige Umsetzschaltungen für den nahtlosen Betriebsübergang der Antriebseinrichtung zwischen unterschiedlichen Speisequellen (vgl. DE-PS 1921520). Und besonders problematisch ist bei Einsatz einer solchen speichergepufferten Gangreserve, daß das Speicherelement aufgrund von Alterungserscheinungen nicht mehr die notwendige Kapazität für den Überbrückungsbetrieb aufweist, wenn nach regelmäßig mehrjährigem störungsfreiem Netzbetrieb schließlich doch einmal der Notbetrieb aus der Gangreserve erforderlich wird. Die für die Gangreserve in Betracht kommenden, verfügbaren Speicher (insbes. nachladbare Batterien) weisen nämlich den ganz gravierenden Nachteil auf, nach einigen Jahren alterungsbedingt einen internen Kurzschlußzustand einzunehmen, also nicht mehr als Überbrückungsquelle verfügbar zu sein. Der Kurzschluß kann sogar zum Betriebsausfall der Schaltuhr trotz vorhandenen oder wieder-vorhandenen Netzes führen. Besonders bei hohen Umgebungstemperaturen, wie sie auch in Schaltschränken auftreten können, sinkt die Lebensdauer solcher Speicher rasch auf kurze Restzeitspannen; andererseits führen niedrige Umgebungstemperaturen zu stark reduzierter Kapazität der elektrochemischen Speicher.

In Erkenntnis dieser Gegebenheiten liegt der Erfindung die Aufgabe zugrunde, eine gegen Netzausfall betriebsresistente Schaltuhr zu schaffen, die ohne die relativ teuren und vergleichsweise störanfälligen Speicher zur herkömmlichen Sicherstellung einer Gangreserve auskommt.

Diese Aufgabe wird erfindungsgemäß im wesentlichen dadurch gelöst, daß die gattungsgemäße Schaltuhr gemäß dem Kennzeichnungsteil des Anspruches 1 ausgelegt ist.

Dieser Lösung liegt die Erkenntnis zugrunde, daß der Lastkreis (also der in Abhängigkeit von der tatsächlichen Zeit zu steuernde Verbraucher wie etwa eine Heizung) ohnehin nicht betrieben werden kann, wenn sein Versorgungsnetz - aus dem auch die steuernde Schaltuhr betrieben wird - nicht zur Verfügung steht. Es genügt also, die an der absoluten Zeit orientierte Verbrauchersteuerung selbsttätig dann wieder zeitrichtig in Betrieb zu setzen, wenn das Versorgungsnetz wieder die Betriebsleistung zur Verfügung stellt. Dafür kann aber erfindungsgemäß auf jegliche herkömmliche, auf dem geschilderten Überbrückungsbetrieb aus einem Speicher beruhende Gangreserve gänzlich verzichtet werden, wenn nur sichergestellt ist, daß bei Wieder-Verfügbarkeit des Netzes die Schaltuhr für ihren künftigen Betrieb auf die dann tatsächlich gegebene Zeit korrigiert wird. Das erfolgt beispielsweise mittels eines zentralen Zeitsenders über Draht (Fernmelde- oder Netzleitungen), vorzugsweise jedoch mittels einer sogenannten Funkuhr (d. h. über eine von einem Zeittelegramm-Funksender synchronisierte Empfangs- und gegebenenfalls Anzeigeeinrichtung), wie sie etwa in der EP-0S 0180155 beschrieben ist. Sie dekodiert aus den über Funk übermittelten Impuls-Telegrammen die momentane gesetzliche Zeit und stellt mit dieser absoluten Zeitinformation das aus dem Netz fortzuschaltende Zeitregister einer elektronischen Schaltuhr neu bzw. das Räderwerk eines motorisch betriebenen Uhrwerks nach.

So erfolgt die Steuerung des Verbrauchers wieder zeitrichtig, wenn das Netz wieder zur Verfügung steht und die aktuelle Zeit wieder dekodiert werden kann, auf die die bisherige netzausfallbedingte Fehlweisung der Schaltstellungs-Steuerung korrigiert wird; ohne daß es der teuren und störanfälligen Speicher für eine Betriebsüberbrückung während des Netzausfalles bedurfte.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung eines in der Zeichnung unter Beschränkung auf das Wesentliche stark abstrahiert skizzierten bevorzugten Realisierungsbeispiels zur erfindungsgemäßen Lösung.

Die einzige Figur der Zeichnung zeigt im eipoligen Blockschaltbild eine Zeitschaltuhr mit vom selben Netz betriebener Funkuhr zur Zeitsteuerung eines aus diesem Netzt gespeisten Verbrauchers.

Ein Verbraucher 11, etwa eine Heiz- oder Beleuchtungseinrichtung, soll zu vorgegebenen Zeitpunkten dem Netz 12 zu- bzw. von ihm wieder ab-geschaltet werden. Dafür liegt der Verbraucher 11 über die Schaltstrecke 13 einer Schaltuhr 14 am Netz. Deren elektromechanische oder elektronische Zeitsteuereinrichtung 15 ist über einen manuell betätigbaren nichtflüchtigen mechanischen oder elktronischen Speicher 16 (z. B. Schalthebel gemäß DE-0S 32 41 533 oder EEPROMs) so einstellbar, daß die Schaltstrecke 13 vorzugsweise zu vorgegebenen Zeitpunkten in Bezug auf den Betrieb der Schaltuhr 14 (also primär nicht über vorgegebene Zeitspannen unabhängig von den tatsächlichen Zeitpunkten) ein- bzw. ausgeschaltet wird.

Die Schaltuhr 14 ist nicht mit einer Gangreserve zur Überbrückung betriebsbedingter oder störungsbedingter vorübergehender Ausfälle des Netzes 12 ausgestattet. Bei Ausfall des Netzes 12 bleibt die Schaltuhr 14 also stehen. Damit wird die zeitabhängige Steuerung der Schaltstrecke 13 zwar unterbrochen; aber das ist insofern ohne Auswirkung, weil mangels vorhandener Energie im Netz 12 der netzabhängige Verbraucher 11 ohnehin nicht betrieben werden kann. Der Inhalt des nichtflüchtigen Speichers 16 für die vorgegebenen Schaltzeitpunkte bleibt aber erhalten. Zweckmäßigerweise wird bei Netz-Ausfall - bzw. jedenfalls vor zeitrichtiger Wieder-Aufnahme der Schaltsteuerung - in den Ausgangs-Kanälen für die Laststeuerung jeweils ein definierter Schaltzustand eingenommen, um unkontrollierte Schaltvorgänge bzw. ungewünschte Hochlastzustände bei Wieder-Verfügbarkeit des Netzes zu vermeiden. Erst wenn einige Minuten nach Wiederkehren der Netzspannung der aktuelle Zeitpunkt dekodiert und die Schaltuhr entsprechend nachgestellt ist, werden nacheinander in den Kanälen die zeitabhängig vorgegebenen Schaltzustände wieder eingenommen. Dabei kann vorgesehen sein, zeitrichtig mit dem unterbrochen gewesenen Programm weiterzuarbeiten; oder aber die während der Unterbrechnung ausgefallenen Arbeitszyklen werden entsprechend zeitverschoben nachgeholt, beispielsweise um in der Kältetechnik keine Kühlphasen zu versäumen.

Wenn nämlich das Netz 12 wieder in Betrieb geht und damit die Schaltuhr 14 wieder anläuft, stimmt, wegen des vorangegangenen Funktionsstillstandes, eventuell die momentane Ansteuerung der Schaltstrecke 13 nicht mehr mit derjenigen überein, die für diesen tatsächlich gegebenen Zeitpunkt eingespeichert wurde. Um die Zeitsteuerung möglichst rasch wieder mit dem tatsächlichen Zeitablauf zu synchronisieren, ist als Nachstelleinrichtung eine Funkuhr 17 vorgesehen, aus deren Empfangsdekodierer 18 die Zeitsteuereinrichtung 15 auf die aktuelle, über Funk empfangene Zeit korrigiert wird. Auch die Funkuhr 17 bracht nicht autonom zu arbeiten, kann also ebenfalls aus dem zentralen Netz 12 gespeist werden. Denn solange das Netz 12 ausgefallen ist (und damit auch die Funkuhr nicht betrieben wird), kann wie gesagt der Verbraucher 11 ohnehin nicht betrieben werden, brauchen also auch keine Schaltvorgänge durchgeführt zu werden.

Wenn dann das Netz 12 wieder zur Verfügung steht, hat unter normalen Betriebsgegebenheiten die Funkuhr 17 alsbald aus den empfangen Zeittelegrammen die absolute Zeitinformation zur Korrektur der Schaltuhr-Stellung gewonnen.

Es gibt Verbraucher 11, die zeitabhängige Netzsteuerfunktionen, insbesondere über ihre Schaltuhrensteuerung die (eine Zeitinformation beinhaltende) Periodizität der Spannung auf dem Netz 12, auswerten. Dann sind Fehlfunktionen nicht ganz auszuschließen, die daraus resultieren können, daß versorgungsbedingt die für die Schaltuhr 14 aus einem schwankenden Netz 12 ableitbare Zeitinformation zumindest vorübergehend nicht exakt übereinstimmt mit der amtlichen, über die Funkuhr 17 ermittelbaren Zeit. Um Störungen aufgrund von Zeitdifferenzen zu vermeiden, ist es zweckmäßig, über eine Einschalt-Steuerschaltung 19, die auf die Wieder-Inbetriebnahme eines abgeschaltet gewesenen Netzes 12 anspricht, die Funkuhr 17 nur aus diesem Anlaß vorübergehend (zum Setzen der Schaltuhr 14 auf die tatsächliche aktuelle Zeit) in Betrieb zu nehmen, und danach die Schaltuhr 14 wieder allein aus dem Netz 12 zu betreiben. Jedoch kann vorgesehen sein, die Einschalt-Steuerschaltung 19 auch dafür auszulegen, in größeren Abständen die momentane Zeitstellung der Schaltuhr 14 zu überprüfen und gegebenenfalls zu korrigieren, wenn aufgrund von Betriebsstörungen (ohne eigentlichen Netzausfall) Zeitabweichungen hinsichtlich der Ansteuerung der Schaltstrecke 13 aufgetreten sein sollten.

## Patentansprüche

1. Schaltuhr (14) mit Zeitsteuereinrichtung (15) für einen nichtflüchtigen Speicher (16), in dem für unterschiedliche Last-Schaltstrecken (13) unterschiedliche Schaltzeitpunkte vorgebbar sind,
dadurch gekennzeichnet,
daß die Schaltstrecken (13) mit nachfolgenden Verbrauchern (11) aus demselben Netz (12) wie die Zeitsteuereinrichtung (15) und wie eine Funkuhr (17) gespeist sind, welche zu Beginn der Netz-Betriebsbereitschaft und danach in größeren Abständen die aktuelle Zeitstellung der Schaltuhr (14) überprüft und gegebenenfalls korrigiert, wobei nach einem Ausfall des Netzes (12) die Schaltstrecken (13) vorgegebene Schaltzustände oder Schaltzustandsfolgen aufweisen.

2. Schaltuhr nach Anspruch 1,
dadurch gekennzeichnet,
daß sie mit einer Nachstelleinrichtung ausgestattet ist, die über eine bei Wieder-Verfügbarkeit des Netzes (12) vorübergehend wirksame Einschalt-Steuerschaltung (19) betreibbar ist.

3. Schaltuhr nach Anspruch 1 oder 2,
dadurch gekennzeichnet,
daß bei Wieder-Verfügbarkeit des Netzes (12) das untergebrochen gewesene Schaltprogramm zumindest hinsichtlich seiner Einschaltphasen der Schaltstrecken (13) zeitversetzt nachholbar ist, ehe das vorgegebene Schaltfolgeprogramm zeitrichtig weiterbetrieben wird.

## Claims

1. A time switch (14) having a time control mechanism (15) for a non-volatile store (16), in which different switching instants are presettable for different load switching sections (13), characterised in that the switching sections (13) with subsequent consuming devices (11) are fed from the same mains (12) as the time control mechanism (15) and as a radio-controlled clock (17), which at the start of the readiness for use of the mains and thereafter at fairly great intervals checks, and in the appropriate circumstances corrects, the current time position of the time switch (14), in which respect after a failure of the mains (12) the switching sections (13) have preset switching states or switching state sequences.

2. A time switch according to claim 1, characterised in that it is equipped with an adjusting mechanism which is operable by way of a switch-on control circuit (19) which is temporarily active upon re-availability of the mains (12).

3. A time switch according to claim 1 or 2, characterised in that upon re-availability of the mains (12) the switching programme that has been interrupted at least with respect to its switch-on phases of the switching sections (13) is recoverable in a time-shifted manner, before the preset switching sequence programme is further pursued at the correct time.

## Revendications

1. Minuterie de contact (14), avec un dispositif de commande de l'heure (15), pour une mémoire non-volatile (16), dans laquelle différents moments de commutation sont susceptibles d'être assignées à différents chemins de commutation de charge (13), caractérisée en ce que les chemins de commutation (13), avec des consommateurs (11) successifs, sont alimentés à partir du même réseau (12) que le dispositif de commande de l'heure (15) et sont mémorisés comme une horloge d'émission (17), qui contrôle au début l'état de disponibilité du réseau et ensuite, à des intervalles de temps plus espacés, la position horaire réelle de la minuterie de contact (14) et opère, le cas échéant, une correction, les chemins de commutation (13) présentant à la suite d'une panne de réseau (12) des états de commutation ou des suites d'états de commutation prédéterminés.

2. Minuterie de contact selon la revendication 1, caractérisée en ce qu'elle est équipée d'un dispositif de réglage de rattrapage, pouvant être actionné au moyen d'un circuit de commande de mise en service (19) passant momentanément à l'état actif dans le cas d'une remise en disponibilité du réseau (12).

3. Minuterie de contact selon la revendication 1 ou 2, caractérisée en ce qu'en cas d'une remise en disponibilité du réseau (12), le programme de commutation qui était interrompu est susceptible d'être répété, avec un décalage de temps, au moins concernant ses phases de mise en service des chemins de commutation (13), avant que le programme prédéterminé de succession des commutations soit remis en fonctionnement en synchronisation.
